# EUROPÄISCHE PATENTSCHRIFT

(11) **EP 1 998 639 B1**
(45) Veröffentlichungstag und Bekanntmachung des Hinweises auf die Patenterteilung: **04.08.2010**
(21) Anmeldenummer: 07723597.6
(22) Anmeldetag: 26.03.2007
(51) Int. Cl.: A42B 3/28, A62B 33/00

(54) **LAWINENRETTUNGSHELM**
AVALANCHE RESCUE HELMET
CASQUE DE SAUVETAGE POUR AVALANCHE

(30) Priorität: 25.03.2006 DE 202006004767 U
(43) Veröffentlichungstag der Anmeldung: 10.12.2008
(73) Patentinhaber: KINDERMANN, Felix, 20146 Hamburg (DE)
(72) Erfinder: KINDERMANN, Felix, 20146 Hamburg (DE)
(74) Vertreter: Rohnke, Christian
(86) Internationale Anmeldenummer: PCT/EP2007/002651
(87) Internationale Veröffentlichungsnummer: WO 2007/110217

(56) Entgegenhaltungen:
- US-A- 5 490 501
- US-A- 6 000 395
- US-A1- 2005 056 278

## Beschreibung

Helme dienen bekanntlich dem Schutz des menschlichen Kopfes und sind daher an dessen ergonomische Maße gebunden. Die äußere Form eines Helms ist ästhetische Gestaltung, welcher funktionale Ansprüche zugrunde liegen.

Ein Helm schützt in erster Linie die schutzbedürftigen Zonen des Kopfes. Die Maße eines Helms definieren dessen Passform auf dem menschlichen Kopf. Um einen Schutz auch in Situationen zu gewährleisten, in denen sich der Benutzer, während er den Helm auf dem Kopf trägt, bewegt, definiert ein arretierbarer Trageriemen die schützende Position des Helms auf dem Kopf.

US 2005/0056278 beschreibt einen Schutzhelm für Skifahrer, Snowboarder oder andere Alpinsportler, worin ein Leitsystem mit einem Mundstück und einem Atemluft- Ansaugbereich und einem Atemgas-Abblasbereich, der von dem Ansaugbereich beanstandet am Helm angeordnet ist.

Der vorliegenden Erfindung liegt die Aufgabe zugrunde, einen, für den alpinen Einsatz genutzten Ski- und/oder Snowboardhelm zu schaffen, dessen Verwendungsbereich erweitert ist.

Diese Aufgabe wird durch die in Anspruch 1 formulierten Merkmale gelöst. Die Ausgestaltung ist in den Unteransprüchen angegeben.

Erfindungsgemäß können Helme sich in ihren Maßen und ästhetischen Ausformungen unterscheiden, wobei die jeweils aktuelle, wie gültige DIN-Norm den Rahmen der Maße vorgibt um die anatomisch definierten Schutzzonen zu sichern. So gibt es nicht einen Archetypen, sondern viele verschiedene Modelle.

In Abhängigkeit der Schutzzonen, ist es möglich, einen Helm mit Zusatzfunktionen zu versehen. Eine solche Zusatzfunktion ist die Trennung von Sauerstoffeinatmung (02) und Kohlendioxydabatmung (CO2) des Benutzers, während des Tragens des Helms. Diese Zusatzfunktion ermöglicht es dem jeweiligen Benutzer, in diesem Fall einem Lawinenverunfallten, unter einer Schneelawine länger zu überleben. Zwar ist Schnee in jeglicher Dichte in dem Maße durchlässig, dass ein Lawinenverunfallter mit ausreichend 02 versorgt wird, doch ist die bisher häufigste Todesursache unter einer Lawine der Erstickungstod des Verunfallten. Er begründet sich in der Tatsache, dass der Verunfallte nicht an einem Mangel an 02 zu Tode kommt, sondern wiederholt die eigene, ausgeatmete CO2-haltige Ausatemluft erneut einatmet. Es kommt folglich zu einer Kontamination des Verunfallten und möglicherweise zu dessen Tod durch Erstickung.

Die Erfindung zeichnet sich dadurch aus, dass es erfindungsgemäß möglich ist, über ein mit dem Helm verbundenes Mundstück, welches sich unter einer Lawine im Mund des Verunfallten befindet, die 02-haltige Luft aus dem Schnee zu atmen und zudem die CO2-haltige Ausatemluft so abzutransportieren, dass sie nicht erneut eingeatmet wird und, dass der Verunfallte nicht an der Überwindung zu hoher Widerstände innerhalb weniger Minuten erschöpft.

Eine bevorzugte Ausformung der Erfindung wird im Folgenden anhand der beigefügten Zeichnungen beschrieben. Figuren 1 und 2 zeigen einen erfindungsgemäßen Helm, wobei der Benutzer auf den Figuren 1 und 2 nicht mit dargestellt ist.
Fig.1 zeigt die perspektivische Ansicht eines erfindungsgemäßen Helms, dessen Verschalung teilweise in der Weise offen gelegt ist, dass dessen Funktionsweise über den Schichttaufbau und alle weiteren Elemente, erkennbar ist.
Fig.2 zeigt die Rückansicht eines erfindungsgemäßen Helms, an den die schlauchartige Verlängerung 9 angeschlossen ist.

Der Träger des Helms kann bei Bedarf, das heißt, bei Gefährdung durch eine Lawine, einen Auslöseknopf 8 mittels Druck betätigen. Dadurch entfaltet sich ein, sich unmittelbar vor dem Mund des Benutzers befindlicher zusammengefalteter, gummiartiger Schlauch 6 in der Art, dass dieser Schlauch im entfalteten Zustand, lediglich durch ein Öffnen des Mundes vom jeweiligen Benutzer, erreichbar ist. Kommt es zu einer Ganzverschüttung der Person durch die Lawine, das heißt, auch zu einer Verschüttung des Kopfes, trägt der Verunfallte nun den schlauchartigen Teil 6, vom Kiefermuskel zusätzlich gehalten (Beißstück einem Schnorchelähnlich), im Mund. Der Helm weist als Sauerstoffansaugbereich über den gesamten Helm verteilte Öffnungen 1 auf, welche zum Schutz vor Verstopfung durch Schnee mit einer Art durchlässiger Gitterstruktur versehen sind. Der, sich zwischen Außenschale 4 und Innenschale 3a befindende Hohlraum 2, dient dabei als eine Art künstlicher Atemhöhle. Diese Atemhöhle ist als Zwischenzone sehr vorteilhaft, um den mechanischen Widerstand beim Ansaugen der 02-haltigen Luft soweit zu verringern, dass der Verunfallte nicht an der Überwindung zu hoher Widerstände von unmittelbar die Atemwege verdichtendem Schnee innerhalb wenige Minuten erschöpft, folglich physisch nicht länger in der Lage ist, den vorhandenen Sauerstoff anzusaugen. Häufige Todesursache von Lawinenopfern ist demzufolge die Erstickung, entstehend durch einen Sauerstoffmangel sowie eine wiederholte Einatmung der eigenen CO2-haltigen Abluft. Saugt der Verunfallte nun am Schlauch 6, filtert er, bedingt durch den Hohlraum 2, weitestgehend widerstandfrei die 02-haltige Luft aus dem unmittelbaren Umfeldschnee der Lawine. Atmet der Verunfallte nun unter der Lawine, werden die Luftwege über zwei Steuerventile 5a und 5b gerichtet. Das einseitig luftdurchlässige Steuerventil 5a gewährleistet dabei ein Einatmen der 02-haltigen Luft über den Mundschlauch 6 und verhindert gleichzeitig ein Zurückfließen der CO2-haltigen Ausatemluft in diese Richtung. Das ebenfalls einseitig gerichtete Steuerventil 5b gewährleistet, dass die CO2-haltige Abluft lediglich das Ventil 5b durchdringt, ebenfalls nicht zurückfließen kann, und folglich den Helm, in gewünschter Richtung durch den Hohlraum 7, verlässt. Im zentralen Nackenbereich wird die CO2-haltige Abluft über die Auslassöffnung 9 in den Umfeldschnee ausgestoßen. An der Öffnung, das heißt, dem Atemgas-Auslassbereich 9, ist zusätzlich eine schlauchartig ausgeformte Verlängerung denkbar, welche den Abstand von Atemluft-Ansaugbereich zu Atemgas-Abblasbereich vergrößert, um die Wahrscheinlichkeit einer erneuten Einatmung der CO2-haltigen Abgasluft zu minimieren. Diese Verlängerung ist über wie unter der Skibekleidung denkbar und hat ebenfalls an ihrem Ende eine Öffnung, aus welcher die CO2-haltige Abluft austritt.

## Patentansprüche

1. Ein Schutzhelm für Skifahrer, Snowboarder oder andere Alpinsportler, mit einem Leitsystem mit einem Mundstück (6) und einem Atemluft-Ansaugbereich (1) und einem Atemgas-Abblasbereich (7), der von dem Ansaugbereich (2) beanstandet am Helm (104) angeordnet ist, **dadurch gekennzeichnet, dass** er einen Hohlraum (2) zwischen den Helmschalen (3a, 4) als Atemhöhle aufweist, der so groß ist, dass er den mechanischen Widerstand beim Ansaugen der 02-haltigen Luft soweit verringert, dass der Verunfallte nicht an der Überwindung zu hoher Widerstände innerhalb weniger Minuten erschöpft.

2. Helm nach Anspruch 1, **dadurch gekennzeichnet, dass** das Leitungssystem in den Helm integriert ist

3. Helm nach einem der vorherigen Ansprüche, **gekennzeichnet durch** mindestens ein Ventil in dem Leitungssystem, das die Atemgase im Wesentlichem nur von dem Ansaugbereich zum Mundstück und/oder vom Mundstück zum Abblasbereich durchlässt.

4. Helm nach einem der vorherigen Ansprüche, **dadurch gekennzeichnet, dass** über die Außenschale verteilte Öffnungen, ein Eindingen von Luft in den Hohlraum ermöglichen.

5. Helm nach einem der vorherigen Ansprüche, **dadurch gekennzeichnet, dass** der Ansaugbereich im Gesichtsbereich des Helms angeordnet ist.

6. Heim nach einem der vorherigen Ansprüche, **dadurch gekennzeichnet, dass** der Ansaugbereich im Kinnbügel des Helms angeordnet ist.

7. Helm nach dem vorhergehenden Anspruch, **dadurch gekennzeichnet, dass** der Abblasbereich im Nackenbereich des Helms angeordnet ist und darüber hinaus, daran eine mögliche Verlängerung anschließbar ist.

8. Helm nach dem vorhergehenden Anspruch, **dadurch gekennzeichnet, dass** das Leitungssystem einen Schlauch aufweist, der das Leitungssystem vom Helm wegführend verlängert, so dass der Abblasbereich weiter vom Ansaugbereich entfernt ist.

9. Helm nach dem vorhergehenden Anspruch, **dadurch gekennzeichnet, dass** der Schlauch einen flachen Querschnitt aufweist, um sich zwischen einer Skibekeldung und dem Körper des Benutzers verlegen zu lassen.

10. Helm nach dem vorhergehenden Anspruch, **dadurch gekennzeichnet, dass** der Schlauch einen starren Querschnitt aufweist um sich zwischen einer Skibekeldung und dem Körper des Benutzers nicht oder zumindest schwer zusammendrücken zu lassen.

## Claims

1. Protective helmet for skiers, snowboarders or for use in other alpine sports, having a channeling system having a mouthpiece (6) and a respiratory-air intake region (1) and a respiratory-gas outlet region (7) which is arranged on the helmet (104) at a distance from the intake region (1), **characterized in that** it has a cavity (2) which is arranged as an air space between the helmet shells (3a, 4) and is large enough to reduce the mechanical resistance during the intake of O₂-containing air to the extent where the victim does not become exhausted within minutes as a result of trying to overcome excessive resistance.

2. Helmet according to Claim 1, **characterized in that** the channeling system is integrated in the helmet.

3. Helmet according to one of the preceding claims, **characterized by** at least one valve in the channeling system which allows the respiratory gases to pass essentially only from the intake region to the mouthpiece and/or from the mouthpiece to the outlet region.

4. Helmet according to one of the preceding claims, **characterized in that** openings distributed over the outer shell allow air to penetrate into the cavity.

5. Helmet according to one of the preceding claims, **characterized in that** the intake region is arranged in the face region of the helmet.

6. Helmet according to one of the preceding claims, **characterized in that** the intake region is arranged in the chin strap of the helmet.

7. Helmet according to the preceding claim, **characterized in that** the outlet region is arranged in the neck region of the helmet and, furthermore, a possible extension can be connected thereto.

8. Helmet according to the preceding claim, **characterized in that** the channeling system has a hose which extends the channeling system in the direction away from the helmet, in which case the outlet region can be moved further away from the intake region.

9. Helmet according to the preceding claim, **characterized in that** the hose has a flat cross section in order to allow it to be positioned between ski clothing and the user's body.

10. Helmet according to the preceding claim, **characterized in that** the hose has a rigid cross section, which means that it is difficult to compress, or cannot be compressed, between ski clothing and the user's body.

## Revendications

1. Casque de protection pour un skieur, planchiste ou une personne pratiquant un autre sport alpin, comprenant un système de conduction avec un embout (6) et une zone d'aspiration d'air inspiré (1) et une zone de soufflage de gaz expiré (7), qui est disposé sur le casque (104) à distance de la zone d'aspiration (1), **caractérisé en ce qu'**il présente un espace creux (2) entre les coques du casque (3a, 4) servant de cavité respiratoire, qui est suffisamment grand pour réduire la résistance mécanique lors de l'aspiration d'air contenant de l'oxygène, de sorte que le blessé ne s'épuise pas au bout de quelques minutes en devant surmonter des résistances trop élevées.

2. Casque selon la revendication 1, **caractérisé en ce que** le système de conduction est intégré dans le casque.

3. Casque selon l'une quelconque des revendications précédentes, **caractérisé par** au moins une soupape dans le système de conduction, qui autorise le passage des gaz respiratoires essentiellement seulement depuis la zone d'aspiration vers l'embout et/ou depuis l'embout vers la zone de soufflage.

4. Casque selon l'une quelconque des revendications précédentes, **caractérisé en ce que** des ouvertures réparties sur la coque extérieure permettent une entrée d'air dans l'espace creux.

5. Casque selon l'une quelconque des revendications précédentes, **caractérisé en ce que** la zone d'aspiration est disposée dans la région du casque près du visage.

6. Casque selon l'une quelconque des revendications précédentes, **caractérisé en ce que** la zone d'aspiration est disposée dans la mentonnière du casque.

7. Casque selon l'une quelconque des revendications précédentes, **caractérisé en ce que** la zone de soufflage est disposée dans la région du casque près de la nuque et peut en outre être pourvue d'un prolongement éventuel.

8. Casque selon l'une quelconque des revendications précédentes, **caractérisé en ce que** le système de conduction présente un flexible qui prolonge le système de conduction à l'écart du casque, de sorte que la zone de soufflage soit plus éloignée de la zone d'aspiration.

9. Casque selon l'une quelconque des revendications précédentes, **caractérisé en ce que** le flexible présente une section transversale plate afin de pouvoir être posé entre un vêtement de ski et le corps de l'utilisateur.

10. Casque selon l'une quelconque des revendications précédentes, **caractérisé en ce que** le flexible présente une section transversale rigide, afin de ne pas pouvoir être comprimé, ou seulement difficilement, entre un vêtement de ski et le corps de l'utilisateur.
